# EUROPÄISCHE PATENTSCHRIFT

(11) **EP 1 088 335 B1**
(45) Veröffentlichungstag und Bekanntmachung des Hinweises auf die Patenterteilung: **04.07.2012**
(21) Anmeldenummer: 00909045.7
(22) Anmeldetag: 19.02.2000
(51) Int. Cl.: H01J 65/04, H01J 5/54, H01J 61/54, H01J 5/60

(54) **ENTLADUNGSLAMPE MIT SOCKEL**
DISCHARGE LAMP WITH BASE
LAMPE A DECHARGE COMPORTANT UN CULOT

(30) Priorität: 14.04.1999 DE 19916877
(43) Veröffentlichungstag der Anmeldung: 04.04.2001
(73) Patentinhaber: OSRAM AG, 81543 München (DE)
(72) Erfinder: ALLGEIER, Klaus, D-51467 Bergisch-Gladbach (DE); GENGER, Ulrich, D-50765 Köln (DE); KECK, Hans-Jürgen, D-51647 Gummersbach (DE); WITTKÖTTER, Reinhold, D-42929 Wermelskirchen (DE)
(74) Vertreter: Raiser, Franz
(86) Internationale Anmeldenummer: PCT/DE2000/000478
(87) Internationale Veröffentlichungsnummer: WO 2000/062330

(56) Entgegenhaltungen:
- EP-A- 0 433 916
- WO-A-92/12526
- WO-A-98/11596
- GB-A- 433 274
- GB-A- 2 107 110
- US-A- 4 138 621
- US-A- 5 164 630
- PATENT ABSTRACTS OF JAPAN vol. 008, no. 256 (E-280), 22. November 1984 (1984-11-22) & JP 59 128754 A (TOUSHIBA DENZAI KK), 24. Juli 1984 (1984-07-24)

## Beschreibung

### Technisches Gebiet

Die Erfindung geht aus von einer Entladungslampe mit einem Sockel gemäß dem Oberbegriff des Anspruchs 1.

Der Begriff "Entladungslampe" umfaßt dabei Quellen elektromagnetischer Strahlung auf der Basis von Gasentladungen. Das Spektrum der Strahlung kann dabei sowohl den sichtbaren Bereich als auch den UV(Ultraviolett)/VUV(Vakuumultraviolett)-Bereich sowie den IR(Infrarot)-Bereich umfassen. Ferner kann auch eine Leuchtstoffschicht zur Konvertierung unsichtbarer in sichtbare Strahlung (Licht) vorgesehen sein.

Es handelt sich dabei um eine Entladungslampe mit mindestens einer sogenannten dielektrisch behinderten Elektrode. Eine dielektrisch behinderte Elektrode ist gegenüber dem Innern des Entladungsgefäßes mittels eines Dielektrikums getrennt. Dieses Dielektrikum kann beispielsweise als eine die Elektrode bedeckende dielektrische Schicht ausgeführt sein, oder sie ist durch das Entladungsgefäß der Lampe selbst gebildet, nämlich wenn die Elektrode auf der Außenwandung des Entladungsgefäß angeordnet ist.

### Stand der Technik

Aus der Schrift WO-A-98/11596, insbesondere Figuren 5a bis 5c, ist bereits eine derartige Lampe mit Edison-Schraubsockel bekannt. Diese Lampe weist eine wendelförmige Elektrode innerhalb des Entladungsgefäßes auf. Außerdem sind vier streifenförmige Elektroden auf der Außenwandung des Entladungsgefäßes angeordnet. Nachteilig bei dieser Lampe ist, daß Zündschwierigkeit auftreten können und die Strahlungsausbeute überraschend gering sein kann.

Zum gegenwärtigen Zeitpunkt der Erkenntnis werden mit dieser Problematik folgende Zusammenhänge in Verbindung gebracht, ohne daß damit eine Festlegung auf irgendeine theoretische Deutung beabsichtigt wäre. Vermutlich kommt es in dem Sockel zu Verschiebungs- und Kriechströmen. Dadurch wird die Entladung beeinträchtigt und die Strahlungsausbeute sinkt.

Das Dokument EP-A-0 433 916 offenbart eine röhrenförmige Entladungslampe mit einer Innenelektrode und einer Außenelektrode. Die Entladungslampe ist mit ihrem einen Ende in eine trogförmige Fassung eingesetzt. Dazu weist die Fassung zwei Federkontakte auf, die den elektrischen Kontakt mit den beiden Elektroden herstellen.

Das Dokument DE-A-197 18 395 zeigt eine röhrenförmige Entladungslampe mit Innen- und Außenelektroden und einem topfförmigen Sockel, der an einem Ende der Entladungslampe angeordnet ist. Aus dem Sockelboden ragen zwei stiftförmige Sockelkontakte, die im Innern des Sockels mit den Elektroden verbunden sind.

### Darstellung der Erfindung

Es ist Aufgabe der vorliegenden Erfindung, die vorgenannten Schwierigkeiten zu vermeiden und eine Entladungslampe mit Sockel gemäß dem Oberbegriff des Anspruchs 1 mit einer verbesserten Strahlungsausbeute bereitzustellen.

Diese Aufgabe wird durch die kennzeichnenden Merkmale des Anspruchs 1 gelöst. Besonders vorteilhafte Ausgestaltungen finden sich in den abhängigen Ansprüchen.

Weiterhin bezieht sich die Erfindung auf ein System mit dieser Entladungslampe mit Sockel und einer Schaltungsanordnung, die für eine gepulste Wirkleistungseinkopplung in die Entladungslampe ausgelegt ist.

Der Grundgedanke der Erfindung besteht darin, zwischen dem Sockel und der Außenwandung des Entladungsgefäßes einen Abstand vorzusehen. Es hat sich nämlich gezeigt, daß die einleitend geschilderten Probleme gänzlich vermieden werden, sobald der Abstand nur ausreichend groß ist. Darüber hinaus sind die Stromzuführungen der Außenelektroden derart angeordnet, daß ihr Abstand zu der Innenelektrode bzw. der Stromzuführung der Innenelektrode den Abstand zwischen jeder Außen- und Innenelektrode nicht unterschreitet. Zu diesem Zweck sind Mittel vorgesehen, die verhindern, daß die Stromzuführungen der Außenelektroden die Außenwandung des Entladungsgefäßes an den Stellen berühren, an denen der Außendurchmesser des Entladungsgefäßes geringer ist als an der Stelle, wo die Stromzuführungen mit den Außenelektroden kontaktiert sind. Dies betrifft in erster Linie den Lampenfuß, an dessen Beginn sich das Entladungsgefäß üblicherweise verjüngt. Deshalb ist hier als Mittel ein die Längsachse der Entladungslampe umgebender elektrischer Leiter vorgesehen, an dem die Stromzuführungen aller Außenelektroden geeignet kontaktiert sind. Geeignet ist beispielsweise ein konzentrisch zur Lampenlängsachse angeordneter metallischer Ring, dessen Durchmesser mindestens dem doppelten Abstand zwischen Innenelektrode und einer Kontaktstelle einer Stromzuführung mit einer Außenelektrode beträgt. Auf diese Weise ist ein ausreichender Abstand zwischen den Stromzuführungen der Außenelektroden und dem Lampenfuß gewährleistet. Alternativ kann der elektrische Leiter auch als Metallscheibe ausgebildet sein, die eine Aussparung zur Aufnahme des Lampenfußes aufweist. Für weitere Details hierzu wird auf die Beschreibung der Ausführungsbeispiele verwiesen.

Der Sockel ist ein Stück über das Entladungsgefäß hochgezogen derart, daß die Stromzuführungen der Außenelektroden und der Metallring bzw. Blechscheibe durch den Sockel gegen unbeabsichtigtes Berühren geschützt sind.

Der Sockel ist mit Hilfe eines Befestigungsmittels an dem Lampenfuß der Lampe befestigt. Auf diese Weise ist es möglich, den erforderlichen Abstand zur Außenwandung des Entladungsgefäßes zu realisieren. Näheres hierzu ist in einem Ausführungsbeispiel zu finden.

Als Befestigungsmittel eignet sich beispielsweise eine Vergußmasse. Zu diesem Zweck weist der Sockel eine Sockelhülse auf. Zumindest ein Teilbereich des Raumes zwischen der Sockelhülse und dem Lampenfuß ist mit Hilfe der Vergußmasse ausgegossen. Auf diese Weise ist der Sockel an dem Lampenfuß befestigt. Ausschlaggebend dabei ist, daß sowohl die Sockelhülse als auch die Vergußmasse einen ausreichenden Abstand zu dem von der Wandung des Entladungsgefäßes eingeschlossenen Gasraum aufweisen, insbesondere zu dem Teil des Entladungsgefäßes, in dem während des Betriebes der Lampe die dielektrisch behinderte Entladung stattfindet.

Dies läßt sich einerseits dadurch realisieren, in dem die Vergußmasse nur einen Teilbereich des Lampenfußes bedeckt, beispielsweise an dem vom Entladungsgefäß entfernten Ende des Lampenfußes. Bei der Auswahl der Größe des Teilbereichs ist natürlich darauf zu achten, daß Lampe und Sockel noch ausreichend zuverlässig miteinander verbunden sind.

Außerdem beträgt der typische Mindestabstand zwischen der Außenwandung des Entladungsgefäßes und der Innenwandung der Sockelhülse grö-βenordnungsmäßig ein bis mehrere Millimeter. Dies hat sich in der Praxis bewährt, um bei den üblichen Toleranzen der Durchmesser des Entladungsgefäßes und der Sockelhülse sowie der Zentrierung des Entladungsgefäßes in der Sockelhülse überall einen ausreichenden Abstand und damit eine hohe Strahlungsausbeute der Lampe zu gewährleisten.

Innerhalb des Entladungsgefäßes befindet sich eine ionisierbare Füllung, die vorzugsweise mindestens ein Edelgas, z.B. Xenon oder Krypton, und alternativ zusätzlich Halogene oder Fluoride zur Bildung von Excimeren enthält. Damit erzeugt die dielektrisch behinderte Entladung intensive UV/VUV-Strahlung während des Lampenbetriebs.

Sofern die Lampe als UV/VUV-Strahler eingesetzt wird, d.h. keine Leuchtstoffschicht zur Konvertierung der kurzwelligen Strahlung aufweist, sind sowohl für die Vergußmasse als auch für die Sockelhülse möglichst UV/VUV-resistente Materialien zu wählen. Für die Sockelhülse eignen sich insbesondere Glas, Keramik, bestimmte teflonartige Kunststoffe, z.B. PVDF (Polyvinylidenfloride) oder allgemein UV-resistente PTFE(Polytetrafluorätylen = Teflon)-verwandte Kunststoffe sowie Metalle. Als geeignete Materialien für die Vergußmasse haben sich Keramikkitt, Epoxidharz oder Sauereisen-Zement herausgestellt.

Eine besonders hohe Strahlungsausbeute läßt sich mit der erfindungsgemä-βen Lampe mit Sockel erreichen, wenn sie gemäß dem in der WO-A-94/23442 beschriebenen Verfahren zur gepulsten Wirkleistungseinkopplung betrieben wird.

Dazu wird die Lampe mit Sockel mit einer Schaltungsanordnung, die für eine Folge von gepulsten Wirkleistungseinkopplungen in die Entladungslampe ausgelegt ist, zu einem System komplettiert. Die einzelnen Wirkleistungseinkopplungen sind durch Pausenzeiten voneinander getrennt. Pulsbreiten und Pausenzeiten werden gemäß der in der WO-A-94/23442 offenbarten Lehre so aufeinander abgestimmt, daß die Strahlungsausbeute optimal ist.

### Beschreibung der Zeichnungen

Im folgenden soll die Erfindung anhand eines Ausführungsbeispiels näher erläutert werden. Es zeigt:
Figur eine Entladungslampe mit flanschartigem Sockel.

In der Figur ist eine Entladungslampe 1 (Vorderansicht) mit flanschartigem Sockel 2 (Schnitt) schematisch dargestellt. Dabei handelt es sich um einen UV/VUV-Strahler, für die UV-Bestrahlung, z.B. Oberflächenreinigung, Photolytik, Ozonerzeugung, Metallisierung, UV-Curing und andere.

Die Entladungslampe 1 weist ein kreiszylindrisches Entladungsgefäß 3 aus 0,7 mm bis 1,5 mm dickem Quarzglas auf. Das Entladungsgefäß 3 weist einen Außendurchmesser von ca. 40 mm auf. Das Innere des Entladungsgefäßes 3 ist mit Xenon bei einem Druck von 15 kPa gefüllt.

Innerhalb des Entladungsgefäßes 3 ist eine längliche gewendelte Innenelektrode 4 aus Metalldraht zentrisch angeordnet. Die jeweiligen Durchmesser des Metalldrahtes und der Wendel betragen 1 mm bzw. 8 mm. Die Ganghöhe h - d.h. die Strecke, innerhalb der die Wendel eine vollständige Umdrehung ausführt - beträgt 12 mm. Auf der Außenwandung des Entladungsgefäßes 3 sind sechs Außenelektroden 5a-5f (die Außenelektroden 5d-5f sind in der Figur nicht zu sehen) in Form von 12 cm langen Platinstreifen äquidistant und parallel zur Wendellängsachse angebracht.

Details zu der Funktionsweise der Elektroden während des Lampenbetriebs sind in der bereits zitierten WO-A-98/11596, insbesondere in der Beschreibung zu den Figuren 5a bis 5c, beschrieben, deren Offenbarungsgehalt hier durch Inbezugnahme eingeschlossen wird.

An einem ersten Ende ist das Entladungsgefäß 3 kuppelartig verschlossen und weist in der Mitte der Kuppel eine Pumpspitze 6 auf, in der ein erstes Ende der Wendelelektrode 4 fixiert ist. Im Bereich des der Pumpspitze 6 entgegengesetzten Lampenfußes verjüngt sich das Entladungsgefäß 3 und geht in eine Quetschdichtung 7 über. Die Quetschdichtung 7 gewährleistet mit Hilfe einer Dichtungsfolie 8 aus Molybdän eine gasdichte Verbindung der Wendelelektrode 4 mit einer äußeren Stromzuführung 9. Am dichtungsnahen sich verjüngenden Ende des Entladungsgefäßes 3 sind die Außenelektroden 5a-5f mit je einer Stromzuführung 10a-10f (die Stromzuführungen 10d bis 10f sind in der Figur nicht zu sehen) verbunden, die ihrerseits wiederum mit Hilfe eines Drahtrings 11 aus Nickel miteinander verbunden sind. Der Drahtring 11 schließlich ist mit einer nach außen führenden Stromzuführung 12 verbunden. Diese äußere Stromzuführung 12 dient folglich als gemeinsame Stromzuführung für alle Außenelektroden 5a-5f. Der Durchmesser des Drahtringes 11 entspricht ungefähr dem Durchmesser des Entladungsgefäßes 3.

Der Sockel 2 (in Schnittdarstellung) besteht aus einer rotationssymmetrischen Sockelhülse 13 und einer Vergußmasse 14 aus Keramikkitt. Die Sokkelhülse 13 weist einen rohrförmigen Teil 15 auf, der an seinem lampenfernen Ende in einen flanschartigen Teil 16 übergeht. Die Vergußmasse 14 füllt entlang eines Teils der Gesamtlänge der Quetschdichtung 7 den Raum zwischen diesem Teil der Quetschdichtung 7 und der Sockelhülse 13 aus. Auf diese Weise ist die Sockelhülse 13 mittels der Vergußmasse 14 am Fuß bzw. an der Quetschdichtung 7 der Lampe 1 fixiert. Die Sockelhülse 13 umhüllt auch einen quetschdichtungsnahen Teilbereich des Entladungsgefäßes 3, in den hinein sich noch die Wendelelektrode 4 und die Außenelektroden 5a-5f erstrecken.

Der flanschartige Teil 16 dient dem Anschluß in einer Prozeßkammer zur UV-Bestrahlung. Sofern die Vergußmasse 14 aus geeignetem Material mit entsprechend niedrigem Dampfdruck gewählt wird, ist der Strahler auch für den Betrieb in evakuierbaren Apparaturen geeignet.

Die Funktion der hochgezogenen Sockelhülse ist primär der Schutz der Stromzuführungen bzw. der Kontaktierungen zwischen Stromzuführungen und Außenelektroden. Dies ist erforderlich, da die Stromzuführungen der Außenelektroden auf keinen Fall an dem sich verjüngenden Teil des Entladungsgefäßes anliegen dürfen und daher wie eine Art Krone konzentrisch um den Lampenfuß herum angeordnet sind. Durch die hochgezogene Sokkelhülse wird nun verhindert, daß die Stromzuführungen der Außenelektroden durch versehentliches Berühren unerwünscht nahe an den Lampenfuß kommen oder gar mit ihm in Berührung kommen. Andernfalls bilden sich nämlich zwischen einer solchen Berührungsstelle und der Innenelektrode helle kontrahierte Entladungskanäle mit hohen Stromdichten auf, die zu einer Verminderung der Gesamteffizienz der UV-Strahlung des Strahlers führt.

Die geometrischen Dimensionen des Entladungsgefäßes 3 und der Sockelhülse 13 sind so aufeinander abgestimmt, daß zwischen der Außenwandung des Entladungsgefäßes 3 und der dazu gegenüberliegenden Innenwandung der Sockelhülse 13 ein ringförmiger Spalt 17 mit einer Breite von ca. 3 mm ist. Dazu, weist die Innenwandung der Sockelhülse 13 im Bereich des Entladungsgefäßes auf einer Länge L von ca. 11 mm eine Zylindersenkung auf, mit einem Innendurchmesser von 44 mm. Der Innendurchmesser der restlichen Sockelhülse 13 im Bereich der Verjüngung des Lampenfußes beträgt hingegen nur 42 mm.

In einer nicht dargestellten Alternative ist der Drahtring 11 als Blechscheibe (Trennblech), z.B. aus Edelstahl ausgeführt. Das Trennblech weist eine Aussparung auf, die der Form des Umfangs der Quetschdichtung der Lampe angepaßt ist. Dadurch wird erreicht, daß sich die Blechscheibe formgenau über die Quetschdichtung schieben läßt. Die Blechscheibe ist dabei im Bereich der Quetschdichtung angeordnet, d.h. mit ausreichendem Abstand zum eigentlichen Entladungsgefäß, damit keine parasitären Gasentladungen die Effizienz der Lampe beeinträchtigen können. Die Blechscheibe hat zum einen die gleiche Funktion wie der zuvor beschriebene Drahtring, nämlich die elektrische Kontaktierung zwischen den Außenelektroden und der Stromzuführung zu bewerkstelligen. Zum anderen dient die Blechscheibe aber zusätzlich dem Schutz des Sockelkitts vor der von der Gasentladung erzeugten UV-Strahlung. Zu diesem Zweck ist der Außendurchmesser so groß gewählt, daß die gesamte Vergußmasse zwischen Quetschdichtung und Sockelhülse abgedeckt ist. Ein weiterer Vorteil besteht darin, daß während der Lampenfertigung die zunächst weiche Vergußmasse zwischen Sockelhülse und Quetschdichtung eingefüllt werden kann, ohne daß diese an der Blechscheibe vorbei auf das Entladungsgefäß laufen kann.

In einer Variante (nicht dargestellt) für Beleuchtungszwecke weist die Entladungslampe eine Leuchtstoffschicht auf, welche die UV/VUV-Strahlung in Licht (sichtbare elektromagnetische Strahlung) konvertiert.

In einer weiteren Variante (nicht dargestellt) sind die aus dem Sockel herausgeführten Stromzuführungen mit den Anschlußklemmen eines Vorschaltgerätes verbunden, welches die für den Betrieb der Lampe erforderlichen Spannungspulse liefert. Eine hierfür geeignete Schaltungsanordnung ist beispielsweise in der EP-A-0 781078 zu finden, deren Offenbarungsgehalt hiermit durch Inbezugnahme eingeschlossen wird.

## Patentansprüche

1. Entladungslampe (1) mit Sockel (2), wobei die Entladungslampe (1) folgendes aufweist:
- ein Entladungsgefäß (3), dessen Wand eine ionisierbare Füllung umschließt,
- Elektroden (4; 5a-5f), wobei mindestens eine (4) der Elektroden innerhalb (Innenelektrode) und mindestens eine (5a-5f) der Elektroden auf der Außenwandung des Entladungsgefäßes (3) (Außenelektrode) angeordnet sind,
- mindestens eine äußere Stromzuführung (9, 10a-10f, 12),
- ein Lampenfuß (7), durch den hindurch die mindestens eine Innenelektrode (4) mit der mindestens einen äußeren Stromzuführung (9) gasdicht verbunden ist,
- wobei der Sockel (2) eine Sockelhülse (13) umfasst, die zumindest den Lampenfuß (7) umgibt,
**dadurch gekennzeichnet, daß**
• die Lampe (1) ein Befestigungsmittel (14) aufweist, mit dem die Sockelhülse (13) am Lampenfuß (7) befestigt ist,
• zwischen der Sockelhülse (13) und der Außenwandung des Entladungsgefäßes (3) ein Abstand vorgesehen ist, der einen Zwischenraum (17) definiert und daß
• die Außenelektroden (5a - 5f) über zugehörige Stromzuführungen (10a-10f) mit einem die Längsachse der Entladungslampe umgebenden elektrischen Leiter (11) verbunden sind, wobei die Stromzuführungen (10a-10f) der Außenelektroden (5a - 5f) und der elektrische Leiter (11) in dem Raum (17) zwischen der Sockelhülse (13) und dem Entladungsgefäß (3) bzw. Lampenfuß (7) angeordnet sind.

2. Entladungslampe mit Sockel nach Anspruch 1, wobei der Abstand mindestens 1 mm beträgt.

3. Entladungslampe mit Sockel nach Anspruch 1, wobei das Befestigungsmittel eine Vergußmasse (14) ist.

4. Entladungslampe mit Sockel nach Anspruch 3, wobei die Vergußmasse (14) nur einen Teilbereich des Lampenfußes (7) bedeckt.

5. Entladungslampe mit Sockel nach Anspruch 3 oder 4, wobei die Vergußmasse (14) aus einem der folgenden Materialien besteht: Keramikkitt, Epoxidharz oder Sauereisenzement.

6. Entladungslampe mit Sockel nach einem der vorstehenden Ansprüchen, wobei der Lampenfuß als Quetschdichtung (7) ausgeführt ist.

7. Entladungslampe mit Sockel nach einem der vorstehenden Ansprüchen, wobei die ionisierbare Füllung ein Edelgas, z.B. Xenon, und/oder Halogene oder Fluoride für die Erzeugung von Excimeren enthält.

8. Entladungslampe mit Sockel nach einem der vorstehenden Ansprüche, wobei der Leiter als konzentrisch zur Längsachse der Entladungslampe angeordneter Metallring (11) ausgebildet ist.

9. Entladungslampe mit Sockel nach Anspruch 8, wobei der Durchmesser des Metallrings (11) mindestens dem doppelten Abstand zwischen einer Außenelektrode (5a-5f) und der mindestens einen Innenelektrode (4) beträgt.

10. Entladungslampe mit Sockel nach einem der vorstehenden Ansprüche, wobei der Leiter als Metallscheibe ausgebildet ist, die eine Aussparung zur Aufnahme des Lampenfußes aufweist.

11. Entladungslampe mit Sockel nach Anspruch 10, wobei der Außendurchmesser der Metallscheibe so groß gewählt ist, daß die Metallscheibe das Befestigungsmittel zwischen Lampenfuß und Sockel vollständig bedeckt.

12. Entladungslampe mit Sockel nach einem der vorstehenden Ansprüchen, wobei der Sockel (2) an seinem lampenfernen Ende in einen Flansch (16) übergeht.

13. Entladungslampe mit Sockel nach einem der vorstehenden Ansprüchen, wobei die Lampe eine Leuchtstoffschicht aufweist.

14. System mit einer Entladungslampe mit Sockel gemäß einer der Ansprüche 1 bis 14 und einer Schaltungsanordnung zum Betreiben der Lampe.

15. System nach Anspruch 14, wobei die Schaltungsanordnung für eine Folge von gepulsten Wirkleistungseinkopplungen in die Entladungslampe ausgelegt ist und wobei die einzelnen Wirkleistungseinkopplungen durch Pausenzeiten voneinander getrennt sind.

## Claims

1. Discharge lamp (1) with base (2), wherein the discharge lamp (1) has the following features:
- a discharge vessel (3), the wall of which encloses an ionisable filling,
- electrodes (4; 5a-5f), wherein at least one (4) of the electrodes is disposed within (inner electrode) and at least one (5a-5f) of the electrodes is disposed on the outer walling of the discharge vessel (3) (outer electrode),
- at least one external power feed (9, 10a-10f, 12),
- a lamp foot (7), through which the at least one inner electrode (4) is connected in a gas-tight manner to the at least one external power feed (9),
- with the base (2) comprising a base sleeve (13) which surrounds at least the lamp foot (7),
**characterised in that**
• the lamp (1) has an attachment means (14) by which the base sleeve (13) is attached to the lamp foot (7),
• a space is provided between the base sleeve (13) and the outer walling of the discharge vessel (3) which defines an intermediate space (17) and
• that the outer electrodes (5a - 5f) are connected by associated power feeds (10a-10f) to an electrical conductor (11) surrounding the longitudinal axis of the discharge lamp, with the power feeds (10a-10f) of the outer electrodes (5a - 5f) and the electrical conductor (11) being disposed in the space (17) between the base sleeve (13) and the discharge vessel (3) or lamp foot (7).

2. Discharge lamp with base according to claim 1, with the distance amounting to at least 1 mm.

3. Discharge lamp with base according to claim 1, with the attachment means being a sealing compound (14).

4. Discharge lamp with base according to claim 3, with the sealing compound (14) only covering a part area of the lamp foot (7).

5. Discharge lamp with base according to claim 3 or 4, with the sealing compound (14) consisting of one of the following materials: Ceramic putty, epoxy resin or Sauereisen cement.

6. Discharge lamp with base according to one of the preceding claims, with the lamp foot being embodied as a compression seal (7).

7. Discharge lamp with base according to one of the preceding claims, with the ionisable filling containing a noble gas, e.g. Xenon, and/or halogens or fluorides for creation of excimers.

8. Discharge lamp with base according to one of the preceding claims, with the conductor being embodied as a metal ring (11) concentric to the longitudinal axis of the discharge lamp.

9. Discharge lamp with base according to claim 8, with the diameter of the metal rings (11) amounting to at least twice the distance between an outer electrode (5a-5f) and the at least one inner electrode (4).

10. Discharge lamp with base according to one of the preceding claims, with the conductor being embodied as a metal disk which features a recess to accommodate the lamp foot.

11. Discharge lamp with base according to claim 10, with the outer diameter of the metal disk being selected large enough for the metal disk to fully cover the attachment means between lamp foot and base.

12. Discharge lamp with base according to one of the preceding claims, with the base (2) changing into a flange (16) at its end remote from the lamp.

13. Discharge lamp with base according to one of the preceding claims, with the lamp having a fluorescent layer.

14. System with a discharge lamp with base according to one of claims 1 to 14 and a circuit arrangement to operate the lamp.

15. System according to claim 14, with the circuit arrangement being designed for a sequence of pulsed active power couplings into the discharge lamp and with the individual active power couplings being separated from one another by pauses.

## Revendications

1. Lampe à décharge (1) avec un culot (2), ladite lampe à décharge (1) comprenant :
- une enceinte de décharge (3) dont la paroi enferme un remplissage ionisable,
- des électrodes (4 ; 5a-5f), au moins l'une (4) des électrodes étant disposée à l'intérieur (électrode intérieure) et au moins l'une (5a-5f) des électrodes sur la paroi extérieure de l'enceinte de décharge (3) (électrode extérieure),
- au moins une alimentation électrique extérieure (9, 10a-10f, 12),
- une embase de lampe (7) au travers de laquelle ladite au moins une électrode intérieure (4) est reliée de manière étanche au gaz à ladite au moins une alimentation électrique extérieure (9),
- le culot (2) comprenant une douille de culot (13), qui entoure au moins l'embase de lampe (7),
**caractérisée en ce que**
• la lampe (1) présente un moyen de fixation (14), par lequel la douille de culot (13) est fixée sur l'embase de lampe (7),
• une distance est prévue entre la douille de culot (13) et la paroi extérieure de l'enceinte de décharge (3), laquelle distance définit un espace intermédiaire (17), et **en ce que**
• les électrodes extérieures (5a-5f) sont reliées à travers des alimentations électriques associées (10a-10f) à un conducteur électrique (11) entourant l'axe longitudinal de la lampe à décharge, les alimentations (10a-10f) des électrodes extérieures (5a-5f) et le conducteur électrique (11) étant disposés dans l'espace (17) entre la douille de culot (13) et l'enceinte de décharge (3) resp. l'embase de lampe (7).

2. Lampe à décharge avec culot selon la revendication 1, dans laquelle la distance est au moins égale à 1 mm.

3. Lampe à décharge avec culot selon la revendication 1, dans laquelle le moyen de fixation est une masse de scellement (14).

4. Lampe à décharge avec culot selon la revendication 3, dans laquelle la masse de scellement (14) ne recouvre qu'une partie de l'embase de lampe (7).

5. Lampe à décharge avec culot selon la revendication 3 ou la revendication 4, dans laquelle la masse de scellement (14) est composée d'un des matériaux suivants : mastic céramique, résine époxy ou ciment Sauereisen.

6. Lampe à décharge avec culot selon l'une des revendications précédentes, dans laquelle l'embase de lampe est réalisée sous forme de joint à écrasement (7).

7. Lampe à décharge avec culot selon l'une des revendications précédentes, dans laquelle le remplissage ionisable contient un gaz noble, p.ex. le xénon, et/ou des halogènes ou fluorures pour la production d'excimères.

8. Lampe à décharge avec culot selon l'une des revendications précédentes, dans laquelle le conducteur est réalisé sous forme d'anneau métallique (11) disposé concentriquement à l'axe longitudinal de la lampe à décharge.

9. Lampe à décharge avec culot selon la revendication 8, dans laquelle le diamètre de l'anneau métallique (11) est au moins égal à deux fois la distance entre une électrode extérieure (5a-5f) et ladite au moins une électrode intérieure (4).

10. Lampe à décharge avec culot selon l'une des revendications précédentes, dans laquelle le conducteur est réalisé sous forme de disque métallique présentant un évidement pour la réception de l'embase de lampe.

11. Lampe à décharge avec culot selon la revendication 10, dans laquelle le diamètre extérieur du disque métallique est tel que le disque métallique recouvre intégralement le moyen de fixation entre embase de lampe et culot.

12. Lampe à décharge avec culot selon l'une des revendications précédentes, dans laquelle le culot (2) se prolonge à son extrémité éloignée de la lampe par une bride (16).

13. Lampe à décharge avec culot selon l'une des revendications précédentes, la lampe présentant une couche fluorescente.

14. Système comprenant une lampe à décharge avec culot selon l'une des revendications 1 à 14 et un agencement de circuit pour faire fonctionner la lampe.

15. Système selon la revendication 14, dans lequel ledit agencement de circuit est conçu pour une suite d'injections pulsées de puissance active dans la lampe à décharge et dans lequel les différentes injections de puissance active sont séparées l'une de l'autre par des temps de pause.
